# DEMANDE DE BREVET EUROPEEN

(11) **EP 0 345 403 A1**
(43) Date de publication de la demande: **13.12.1989**
(21) Numéro de dépôt: 88420183.1
(22) Date de dépôt: 07.06.1988
(51) Int. Cl.: B65D 47/08

(54) **Bouchon en matière synthétique comportant une coiffe articulée par une charnière à effet de ressort**

(71) Demandeur: ASTRA PLASTIQUE Société Anonyme, 69830 Saint Georges de Reneins (FR)
(72) Inventeur: Odet, Philippe, F-69380 Chasselay (FR)
(74) Mandataire: Maureau, Philippe

(57) **Abrégé**

Ce bouchon comprend une partie verseuse destinée à être montée sur le col d'un récipient, et une coiffe montée articulée sur la partie verseuse par une charnière à effet de ressort.

Selon l'invention, la partie à effet de ressort est constituée en combinaison :
- par une patte rigide (14) ménagée dans la partie verseuse (3) et délimitée par deux fentes parallèles à l'axe du bouchon ainsi que par deux zones amincies (15, 16) formant charnière -film, orientées perpendiculairement aux fentes et dont l'une (16) est disposée dans la zone de jonction entre la partie verseuse (3) et la coiffe (8), et
- par une zone (17) déformable élastiquement ménagée dans la coiffe (8) dans le prolongement de la patte rigide (14).

Application à l'équipement de bouteilles.

## Description

La présente invention a pour objet un bouchon en matière synthétique comportant une coiffe articulée par une charnière à effet de ressort.

Ce bouchon est plus précisément du type comprenant une partie verseuse destinée à être montée de façon définitive sur le col du récipient à équiper, et une coiffe destinée à obturer la partie verseuse et montée articulée sur cette dernière par une charnière à effet de ressort, les différentes parties du bouchon, à savoir la partie verseuse, la coiffe et la charnière venant de moulage en une seule pièce.

Un tel bouchon est intéressant du fait que la coiffe demeurant solidaire de la partie verseuse, elle ne peut pas être perdue en période d'ouverture du récipient.

Un autre avantage réside dans le fait que la charnière possèdant un effet de ressort, la coiffe ne peut occuper, quand aucune contrainte n'est exercée sur elle, que deux positions stables correspondant, respectivement, à une position d'ouverture totale et à une position de fermeture. La coiffe ne peut donc rester dans une position stable intermédiaire dans laquelle elle gênerait l'écoulement du fluide contenu dans le récipient ainsi équipé.

De façon connue, la charnière, disposée latéralement par rapport aux corps respectifs de la partie verseuse et de la coiffe, comprend une zone amincie formant une charnière-film au niveau de laquelle se situe l'axe géométrique de pivotement de la coiffe par rapport à la partie verseuse.

Cette charnière comprend également au moins un élément formant ressort constitué généralement par une patte qui, délimitée par deux fentes parallèles à l'axe du bouchon, est ménagée pour partie dans la partie verseuse, et pour partie dans la coiffe, les extrémités des fentes étant elles-mêmes reliées par des zones de moindre épaisseur formant charnière-film, permettant le basculement de la patte, respectivement, par rapport à la partie verseuse et par rapport à la coiffe.

Il en résulte, d'une part, le ménagement de découpes dans la partie verseuse et dans la coiffe qui nuisent à l'esthétique du bouchon et, éventuellement à l'étanchéité du bouchage et, d'autre part, la mise en oeuvre d'un moule de forme complexe pour obtenir la patte ayant un effet de ressort, notamment en raison du fait que le bouchon doit être moulé en position ouverte.

La présente invention vise à remédier à ces inconvénients en fournissant un bouchon à charnière intégrée ne nécessitant pas le ménagement de découpes dans la coiffe.

A cet effet, le bouchon qu'elle concerne, du type comprenant une partie verseuse destinée à être montée sur le col du récipient à équiper et une coiffe destinée à obturer la partie verseuse et montée articulée sur cette dernière par une charnière à effet de ressort comprenant deux pattes disposées latéralement par rapport au bouchon, reliant la partie verseuse et la coiffe, présentant chacune une partie amincie formant une charnière-film ménageant un axe géométrique de pivotement de la coiffe par rapport à la partie verseuse, entre lesquelles est ménagée une partie ayant un effet de ressort, est caractérisé en ce que la partie ayant un effet de ressort est constituée en combinaison :
- par une patte rigide ménagée dans la partie verseuse et délimitée par deux fentes parallèles à l'axe du bouchon ainsi que par deux zones amincies formant charnière-film, orientées perpendiculairement aux fentes et dont l'une est disposée dans la zone de jonction entre la partie verseuse et la coiffe, et
- par une zone déformable élastiquement ménagée dans la coiffe dans le prolongement de la patte rigide.

En théorie, lors des mouvements d'ouverture et de fermeture de la coiffe, la totalité des points mobiles devraient pivoter suivant des arcs de cercles centrés sur l'axe géométrique de pivotement défini par la charnière-film des deux pattes précitées. Or, compte tenu de la rigidité de la partie centrale, l'axe de la charnière-film reliant celle-ci à la coiffe pivote selon un arc de cercle centré sur l'axe constitué par la charnière-film disposée à l'autre extrémité de ladite patte. Cette dernière possibilité de pivotement est rendue possible du fait de la déformation élastique qu'est susceptible de subir la zone déformable élastiquement de la coiffe, située dans le prolongement de la patte rigide.

La distance maximale entre les trajectoires de pivotement de l'extrémité de la patte rigide située du côté de la coiffe, d'une part, par rapport à l'axe géométrique de pivotement et, d'autre part, par rapport à l'autre extrémité de la patte étant située sur une ligne reliant l'axe géométrique à cette dernière extrémité de la patte, la déformation de la partie déformable de la coiffe sera maximale lorsque la patte sera disposée selon cette ligne appelée "ligne de point mort".

La partie déformable ayant tendance à reprendre sa position de moulage sous l'effet de détente de la matière, la patte rigide, et par suite la coiffe, auront tendance à basculer automatiquement soit dans un sens d'ouverture, soit dans un sens de fermeture du bouchon de part et d'autre de cette ligne, sous l'effet de détente de la matière, ce qui procure l'effet de ressort recherché.

Selon une première forme d'exécution de ce bouchon, la zone déformable élastiquement, ménagée dans la coiffe dans le prolongement de la patte rigide, est constituée par une zone de matière de même épaisseur que le reste de la coiffe, et délimitée par deux lignes obtenues par amincissement de matière s'étendant sensiblement dans le prolongement des fentes délimitant la patte rigide, sur la hauteur de la jupe de la coiffe et sur une partie du fond de celle-ci.

Selon une autre forme d'exécution de ce bouchon, la zone déformable élastiquement ménagée dans la coiffe et dans le prolongement de la patte rigide, est constituée par une zone de matière de moindre épaisseur que le reste de la coiffe et s'étendant sur la hauteur de la jupe de la coiffe et une partie du fond de celle-ci.

Le bouchon selon l'invention présente l'avantage d'être d'une esthétique beaucoup plus agréable que les bouchons traditionnels, puisque la coiffe ne comporte absolument aucune découpe. En outre, il résulte de cette structure une simplification de la réalisation du bouchon, le moule utilisé étant moins complexe puisque ne nécessitant pas la réalisation d'une patte découpée à l'intérieur du couvercle.

De toute façon, l'invention sera bien comprise à l'aide de la description qui suit, en référence au dessin schématique annexé représentant, à titre d'exemple non limitatif, une forme d'exécution de ce bouchon :
Figure 1 en est une vue en perspective en position ouverte ;
Figure 2 en est une vue en coupe longitudinale, à échelle agrandie, passant par l'organe formant ressort, en position fermée du bouchon ;
Figure 3 est une vue à échelle plus agrandie encore du détail A de figure 2 ;
Figure 4 est une vue du détail A de figure 2, le bouchon étant en position ouverte ;
Figure 5 est une vue de face du détail A de figure 2 en position ouverte du bouchon ;
Figure 6 est une vue en coupe d'une partie de ce bouchon selon la ligne VI-VI de figure 5 ;
Figure 7 est une vue illustrant les courbes de déplacement de certains points caractéristiques du bouchon lors du passage de la position d'ouverture à la position de fermeture et inversement.

Le bouchon, représenté au dessin et désigné par la référence générale **2**, comprend une partie verseuse **3** destinée à être montée de façon définitive sur le col du récipient à équiper. Cette partie verseuse comprend une première jupe **4** destinée à la fixation du bouchon sur le col du récipient, non représenté, et est elle-même entourée par une seconde jupe **5**.

La première jupe **4** est obturée par un fond **6** dans la partie centrale duquel est ménagée une ouverture **7**. Ce bouchon comprend également une coiffe **8** montée articulée sur la partie verseuse **3**, comprenant une jupe cylindrique **9** obturée à l'une de ses extrémités par un fond **10** de la partie centrale duquel fait saillie un doigt **11** destiné à venir s'engager avec étanchéité dans l'orifice **7**, en position de fermeture du bouchon.

La coiffe **8** est reliée à la partie verseuse **3** par l'intermédiaire de deux pattes **12** faisant saillie latéralement du bouchon, et comportant une partie centrale **13** amincie formant une charnière-film, les deux charnières **13** des deux pattes **12** délimitant l'axe géométrique **O** de pivotement de la coiffe par rapport à la partie verseuse.

Entre les deux pattes **12** est ménagée une partie ayant un effet de ressort, constituée par une patte rigide **14** ménagée dans la partie verseuse **3** et délimitée par deux fentes parallèles à l'axe du bouchon ainsi que par deux zones amincies **15** et **16** formant chacune une charnière-film orientée perpendiculairement aux fentes. La zone amincie **16** est disposée dans la zone de jonction entre la partie verseuse **3** et la coiffe **8**. En outre, la patte rigide **14** est prolongée au niveau de la coiffe **8** par une zone déformable élastiquement.

Dans la forme d'exécution représentée au dessin, cette zone **17**, déformable élastiquement, est constituée par une zone de matière de même épaisseur que le reste de la coiffe délimitée par deux lignes **18** de moindre épaisseur de matière s'étendant dans le prolongement des fentes délimitant la patte rigide, sur la hauteur de la jupe **9** et une partie du fond **10** de la coiffe **8**.

En théorie, toutes les parties mobiles devraient, au cours du passage de la coiffe de la position de fermeture à la position d'ouverture ou inversement, pivoter sur un arc de cercle centré sur l'axe géométrique de pivotement **O**. C'est ainsi qu'en thoérie, la charnière **16** devrait décrire une ligne **T1**. Or, compte tenu de la rigidité de la patte **14**, la ligne charnière **16** décrit un arc de cercle **T2** centré sur l'axe **15** correspondant à la ligne d'articulation de la patte **14** sur la partie verseuse **3**.

Ceci est rendu possible en raison de la flexibilité de la zone **17** qui prolonge la patte rigide, cette zone **17** qui forme normalement, vue en coupe, un angle droit, étant susceptible de s'aplatir pour compenser la différence entre les trajectoires **T1** et **T2**. La distance maximale entre les trajectoires **T1** et **T2** étant située sur la ligne **15-O** qui est appelée "ligne de point mort", la patte **14** ne pourra occuper de position stable correspondant à cette ligne, et basculera automatiquement d'un côté ou de l'autre de cette ligne, suivant l'action exercée à l'origine par l'utilisateur sous l'effet de détente de la partie déformable **17** qui tendra à reprendre la forme sous laquelle elle a été moulée.

Il résulte de ce qui précède que ce bouchon, possèdant une charnière intégrée à effet de ressort, présente de nombreux avantages par rapport aux bouchons existant sur le marché, tant en raison de son esthétique puisque la coiffe ne comporte pas de découpes, qu'en raison de sa simplicité de réalisation, toujours en raison de l'absence de découpes de la coiffe.

Comme il va de soi, l'invention ne se limite pas à la seule forme d'exécution de ce bouchon, décrite ci-dessus à titre d'exemple ; elle en embrasse, au contraire, toutes les variantes de réalisation.

C'est ainsi notamment que la zone déformable de la coiffe pourrait être obtenue non pas par ménagement de deux lignes de plus faible épaisseur de matière, mais par une diminution d'épaisseur de matière sur toute la surface, ou encore que la forme même de la partie verseuse, et la position et la taille de son orifice pourraient être différentes sans que l'on sorte pour autant du cadre de l'invention.

## Revendications

1. - Bouchon en matière synthétique, du type comprenant une partie verseuse (3) destinée à être montée sur le col du récipient à équiper et une coiffe (8) destinée à obturer la partie verseuse et montée articulée sur cette dernière par une charnière à effet de ressort comprenant deux pattes (12) disposées latéralement par rapport au bouchon, reliant la partie verseuse (3) et la coiffe (8), présentant chacune une partie amincie (13) formant une charnière-film ménageant un axe géométrique de pivotement de la coiffe par rapport à la partie verseuse, entre lesquelles est ménagée une partie ayant un effet de ressort, caractérisé en ce que la partie ayant un effet de ressort est constituée en combinaison :
- par une patte rigide (14) ménagée dans la partie verseuse (3) et délimitée par deux fentes parallèles à l'axe du bouchon ainsi que par deux zones amincies (15, 16) formant charnière-film, orientées perpendiculairement aux fentes et dont l'une (16) est disposée dans la zone de jonction entre la partie verseuse (3) et la coiffe (8), et
- par une zone (17) déformable élastiquement ménagée dans la coiffe (8) dans le prolongement de la patte rigide (14).

2. - Bouchon selon la revendication 1, caractérisé en ce que la zone (17) déformable élastiquement, ménagée dans la coiffe (8) dans le prolongement de la patte rigide (14), est constituée par une zone de matière de même épaisseur que le reste de la coiffe, et délimitée par deux lignes (18) obtenues par amincissement de matière s'étendant sensiblement dans le prolongement des fentes délimitant la patte rigide (14), sur la hauteur de la jupe (9) de la coiffe et sur une partie du fond (10) de celle-ci.

3. - Bouchon selon la revendication 2, caractérisé en ce que la zone déformable élastiquement, ménagée dans la coiffe (8) et dans le prolongement de la patte rigide (14), est constituée par une zone de matière de moindre épaisseur que le reste de la coiffe et s'étendant sur la hauteur de la jupe (9) de la coiffe et une partie du fond (10) de celle-ci.
